# EUROPÄISCHE PATENTANMELDUNG

(11) **EP 1 426 192 A2**
(43) Veröffentlichungstag der Anmeldung: **09.06.2004**
(21) Anmeldenummer: 03006608.8
(22) Anmeldetag: 25.03.2003
(51) Int. Cl.: B41M 3/00

(54) **Beipackzettel für Erzeugnisse aller Art, insbesondere für Erzeugnisse der Pharma- und Kosmetikindustrie**

(30) Priorität: 06.12.2002 DE 20218910 U
(71) Anmelder: Veil, Roland, 67169 Kallstadt (DE)
(72) Erfinder: Veil, Roland, 67169 Kallstadt (DE)
(74) Vertreter: Aue, Hans-Peter, Dipl-Ing.

(57) **Zusammenfassung**

Die Erfindung betrifft einen Beipackzettel (1) für Erzeugnisse aller Art, insbesondere für Erzeugnisse der Pharma- und Kosmetikindustrie, aufweisend im Offsetdruck-, Hochdruck- oder Tiefdruckverfahren aufgedruckte Informationen, wie Hersteller-, Produkt-, Handhabungsund Wirkungsangaben. Auf dem Beipackzettel (1) sind zusätzliche, aus Fluoreszenzfarbe bestehende Informationen (7, 8, 9) aufgedruckt, die nur mittels Ultraviolett- bzw. Schwarzlicht sichtbar sind und die aus hersteller- und produktidentifizierenden Angaben bestehen. Dadurch können Produkt- und Verpackungsfälschungen erkannt werden, um solche Fälschungen zumindest zu erschweren.

## Beschreibung

Die Erfindung bezieht sich auf einen Beipackzettel für Erzeugnisse aller Art, insbesondere für Erzeugnisse der Pharma- und Kosmetikindustrie, aufweisend im Offsetdruck-, Hochdruck- oder Tiefdruckverfahren aufgedruckte Informationen, wie Hersteller-, Produkt-, Handhabungsund Wirkungsangaben.

Die Menschen gehen in die Apotheke und zum Arzt und nehmen Medizin ein, in der festen Überzeugung, dass es sich um das richtige Präparat handelt. Immer häufiger tauchen jedoch insbesondere in Apotheken, Drogerien gefälschte medizinische Arzneimittelpräparate auf. Aber auch im freien Handel, besonders über das Internet, sind illegal gepanschte, gestreckte und gefälschte Präparate erhältlich.

So enthält beispielsweise ein Antibiotikum nur die Hälfte der auf dem Beipackzettel oder der Verpackung angegebenen Dosierung. Skrupellose vermeintliche Pharmahändler produzieren und exportieren statt eines hochwertigen Arzneirohstoffes billiges Frostschutzmittel.

Mitunter handelt es sich bei den Herstellern der gefälschten Erzeugnisse um Fabriken, in denen unter der Woche ganz legal Medikamente produziert werden, und am Wochenende stellen sie dann Fälschungen her. Korrupte Mitarbeiter lassen die Produktion nach Feierabend einfach auf eigene Rechnung weiterlaufen, wobei oft billige Ersatzprodukte eingesetzt werden, die keinerlei oder eine gesundheitsschädigende Wirkung haben. Verpackungen werden nachgedruckt, die Verpackungsinhalte umgepackt und auf den Markt zurückgeschleust. Die Fälscher entfernen die Originaletiketten, Gebrauchsinformationen und Packmittel und ersetzen diese durch illegal hergestellte Kopien. Die Fälschungen von Erzeugnissen reichen von Teilfälschungen bis hin zu Totalfälschungen. Das Umpacken von Produkten birgt in sich riesige Gefahren. Wenn z.B. Spritzen, Ampullen umgepackt und neue Etiketten aufgeklebt werden, besteht immer die Gefahr, dass die Packung selbst verändert wird und unter Umständen auch die Sterilität der Packung nicht mehr gegeben ist. Von Pharmahändlern werden Großpackungen von Medikamenten gekauft, die Medikamente umgepackt und zu weitaus höheren Preisen verkauft, ohne dass die erforderliche Zulassung vorhanden ist. Weiterhin werden Hunderttausende Tabletten per Kurier ins Ausland geschmuggelt und dort über ein Vertriebsnetz an die einzelnen Händler in den verschiedenen Ländern weiterverkauft.

Den Verbrauchern wird mit bestimmten Namen, Kennzeichnungen, Prägungen und Packungsgrößen Sicherheit suggeriert. Den seriösen Pharmaunternehmen entstehen enorme Umsatzverluste, Image- und Haftungsschäden.

Der Großhandel stellt hierbei das größte Problem dar. Er kauft seine Ware nicht exklusiv bei den Herstellern, sondern auch dort, wo es billig ist. Aber nur wenn der Großhandel seine Bezugsquellen sorgfältig prüft und der Weg vom Hersteller bis zur Apotheke nachvollziehbar ist, kann verhindert werden, dass in gefälschten Verpackungen plötzlich wirkungslose oder schädigende Tabletten stecken.

Nur selten und mit großem Recherchenaufwand werden gefälschte Produkte entdeckt. Manchmal wird ein gefälschtes Produkt an der viel zu lang angegebenen Laufzeit auf dem Beipackzettel entdeckt, die anders als normalerweise angegeben ist.

Menschen sterben an den Folgen der Einnahme solcher gefälschten pharmazeutischen Präparate. Eine Gefahr für die Täter, entdeckt zu werden, gibt es kaum.

Bezüglich der Fälschung gilt eine ähnliche Situation prinzipiell auch für Erzeugnisse außerhalb der Pharmaund Kosmetikindustrie, z.B. für Spielwaren, Nahrungsmittel, Bekleidung, Feuerwerkskörper, Fahrzeug-Ersatzteile usw..

Die den Erzeugnissen bzw. deren Verpackungen beigelegten Beipackzettel enthalten in der Regel Hersteller-, Produkt-, Handhabungs- und Wirkungsangaben, die aber von den Fälschern ebenfalls gefälscht werden.

Es ist Aufgabe der Erfindung, Beipackzettel der eingangs genannten Art für Erzeugnisse, insbesondere der Pharma- und Kosmetikindustrie zur Verfügung zu stellen, mit deren Hilfe Produkt- und Verpackungsfälschungen erkannt werden können, um solche Fälschungen zumindest zu erschweren.

Erfindungsgemäß wird die Aufgabe dadurch gelöst, dass auf dem Beipackzettel zusätzliche, aus Fluoreszenzfarbe bestehende Informationen aufgedruckt sind, die nur mittels Ultraviolett- bzw. Schwarzlicht sichtbar sind und die aus hersteller- und produktidentifizierenden Angaben bestehen. Zweckmäßigerweise wird hierfür eine weiße Fluoreszenzfarbe benutzt.

Bevorzugt sind die mit Fluoreszenzfarbe aufgedruckten Informationen insbesondere Strichcodes, numerischen und/oder Buchstaben-Codenummern, Herstellerkennzeichnungen und Firmenlogos. Ferner können die mit Fluoreszenzfarbe aufgedruckten Informationen die Materialnummer, Druck- und Versionsnummer oder andere Kennzeichnungen sein.

Die mit Fluoreszenzfarbe auf den Beipackzettel aufgedruckten Informationen sind für den Betrachter bei normalem Licht unsichtbar. Er sieht daher nur die üblichen im Offsetdruck-, Hochdruck- oder Tiefdruckverfahren aufgedruckten Informationen, wie Hersteller-, Produkt-, Handhabungs- und Wirkungsangaben für das jeweilige Erzeugnis.

Erst bei der Benutzung eines UV-Licht (Ultraviolettes Licht) spendenden Gerätes können bei Einlage des Beipackzettels in das Gerät die aus Fluoreszenzfarbe bestehenden und im Offsetdruck-, Hochdruck- oder Tiefdruckverfahren aufgedruckt zusätzlichen Informationen sichtbar gemacht werden. Das Sichtbarmachen dieser Zusatzinformationen ermöglicht die produktspezifische Identifizierung der Echtheit der Erzeugnisse und deren Verpackungen an Hand Strichcodes, numerischen und/oder Buchstaben-Codenummern, Herstellerkennzeichnungen, Firmenlogos usw..

Eine solche Fluoreszenzfarbe ist sehr aufwändig herzustellen. Deren Vertrieb unterliegt aus Sicherheitsgründen strengen staatlichen Kontrollen, da diese Art der Farbe oft als fälschungserschwerendes Mittel beim staatlich kontrollierten Drucken von Banknoten verwendet wird. Damit soll die Fälschung von Geldscheinen durch Unbefugte verhindert werden.

Die Verwendung der Fluoreszenzfarbe zur Erschwerung von Fälschungen der Beipackzettel von Erzeugnissen stellt eine großen Schritt zur Sicherheit von körperbeeinträchtigenden Erzeugnissen für Mensch und Tier dar.

Fälschungen der Erzeugnisse bzw. deren Verpackungen werden somit erkannt und Fälschungen erheblich erschwert. Dies ist insbesondere wichtig bei Erzeugnissen, die dem menschlichen oder auch tierischen Körper zugeführt werden, denn diese Produkte können zu schweren körperlichen Schäden oder gar zum Tod führen.

Nach einer weiteren Ausgestaltung des erfindungsgemäßen Beipackzettels sind die mit Fluoreszenzfarbe aufgedruckten Informationen mittels Offsetdruck-, Hochdruckoder Tiefdruckverfahren aufgedruckt. Dabei können die mit Fluoreszenzfarbe aufgedruckten Informationen auf der Vorder- und/oder Rückseite des Beipackzettels aufgedruckt sein.

Es versteht sich, dass die vorstehend genannten und nachstehend noch zu erläuternden Merkmale nicht nur in der jeweils angegebenen Kombination, sondern auch in anderen Kombinationen oder in Alleinstellung verwendbar sind, ohne den Rahmen der vorliegenden Erfindung zu verlassen.

Der der Erfindung zugrunde liegende Gedanke wird in der nachfolgenden Beschreibung anhand eines Ausführungsbeispieles, das in der Zeichnung dargestellt ist, näher beschrieben. Die einzige Zeichnungsfigur zeigt einen erfindungsgemäßen Beipackzettel mit aufgedruckten Informationen.

Der aus Papier hergestellte Beipackzettel 1 für ein Arzneimittelerzeugnis weist gemäß dem Ausführungsbeispiel auf seiner Vorderseite 2 eine Vielzahl von Informationen auf, die im Offsetdruck-, Hochdruck- oder Tiefdruckverfahren mit üblicher schwarzer Druckfarbe aufgedruckt sind. Demgemäß ist eine Herstellerangabe 3 vorhanden, die mit "ABC" bezeichnet ist. Weiterhin ist ein Textteil 4 aufgedruckt, der beispielsweise die chemische Zusammensetzung, die Darreichungsform, das Anwendungsgebiet, Angaben zu Risiken, Wechsel- und Nebenwirkungen, die Dosierungsanleitung, Hinweise zur Haltbarkeit usw. des Medikaments enthält. Darüber hinaus ist das Firmenlogo 5 des Herstellers aufgebracht.

Auf der Rückseite 6 des Beipackzettels 1 sind im Offsetdruck-, Hochdruck- oder Tiefdruckverfahren mit weißer Fluoreszenzfarbe zusätzliche Informationen aufgedruckt, die zur besseren Unterscheidbarkeit in der Zeichnungsfigur grau dargestellt sind.

Die mit der Fluoreszenzfarbe aufgedruckten Informationen sind im dargestellten Ausführungsbeispiel ein Strichcode 7, ein alphanumerischer Code 8 und eine Herstellerkennzeichnung 9.

Zur Prüfung der Echtheit des Beipackzettels 1 wird ein nicht dargestelltes, an sich bekanntes Ultraviolettes Licht spendendes Gerätes benutzt. Der Beipackzettel 1 wird in dieses Gerät eingelegt. Dabei werden die aus der Fluoreszenzfarbe bestehenden, aufgedruckten zusätzlichen Informationen 7, 8, 9 sichtbar gemacht und die Echtheit des Erzeugnisses festgestellt.

### Liste der Bezugszeichen

- 1: Beipackzettel
- 2: Vorderseite
- 3: Herstellerangabe
- 4: Textteil
- 5: Firmenlogo
- 6: Rückseite
- 7: Strichcode
- 8: alphanumerischer Code
- 9: Herstellerkennzeichnung

## Patentansprüche

1. Beipackzettel für Erzeugnisse aller Art, insbesondere für Erzeugnisse der Pharma- und Kosmetikindustrie, aufweisend im Offsetdruck-, Hochdruckoder Tiefdruckverfahren aufgedruckte Informationen, wie Hersteller-, Produkt-, Handhabungs- und Wirkungsangaben, **dadurch gekennzeichnet, dass** auf dem Beipackzettel (1) zusätzliche, aus Fluoreszenzfarbe bestehende Informationen (7, 8, 9) aufgedruckt sind, die nur mittels Ultraviolett- bzw. Schwarzlicht sichtbar sind und die aus herstellerund produktidentifizierenden Angaben bestehen.

2. Beipackzettel nach Anspruch 1, **dadurch gekennzeichnet, dass** die mit Fluoreszenzfarbe aufgedruckten Informationen (7, 8, 9) mittels Offsetdruck-, Hochdruck- oder Tiefdruckverfahren aufgedruckt sind.

3. Beipackzettel nach den Ansprüchen 1 und 2, **dadurch gekennzeichnet, dass** die mit Fluoreszenzfarbe aufgedruckten Informationen (7, 8, 9) insbesondere Strichcodes (7), numerischen und/oder Buchstaben-Codenummern (8), Herstellerkennzeichnungen (9) und Firmenlogos sind.

4. Beipackzettel nach den Ansprüchen 1 bis 3, **dadurch gekennzeichnet, dass** die mit Fluoreszenzfarbe aufgedruckten Informationen (7, 8, 9) auf der Vorderseite (2) und/oder Rückseite (6) des Beipackzettels (1) aufgedruckt sind.
